# EUROPÄISCHE PATENTSCHRIFT

(11) **EP 0 234 022 B1**
(45) Veröffentlichungstag und Bekanntmachung des Hinweises auf die Patenterteilung: **08.02.1989**
(21) Anmeldenummer: 86117280.7
(22) Anmeldetag: 11.12.1986
(51) Int. Cl.: F01L 1/24

(54) **Innenelement für ein hydraulisches Ventilspielausgleichselement für Verbrennungsmotoren**
Internal element for a hydraulic lash adjusting element for internal combustion engines
Elément interne pour un élément hydraulique de compensation de jeu pour moteurs à combustion interne

(30) Priorität: 28.02.1986 DE 3606537
(43) Veröffentlichungstag der Anmeldung: 02.09.1987
(73) Patentinhaber: MOTOMAK Motorenbau, Maschinen- und Werkzeugfabrik, Konstruktionen GmbH, D-8070 Ingolstadt (DE)
(72) Erfinder: Speil, Walter, Dipl.-Ing., D-8070 Ingolstadt (DE)
(74) Vertreter: Klug, Horst, Dipl.-Ing. (FH)

(56) Entgegenhaltungen:
- DE-A- 3 412 153
- FR-A- 2 540 554
- GB-A- 2 138 093
- US-A- 4 502 428

## Beschreibung

Die Erfindung betrifft ein Innenelement für ein hydraulisches Ventilspielausgleichselement für Verbrennungsmotoren (vgl. z.B. FR-A 2 540 554), welches Innenelement aus einem einseitig geschlossenen Zylinderteil und einem darin längsverschieblich geführten Kolbenteil besteht, welches am offenen Ende des Zylinderteiles über dieses hinausragt und in diesem Bereich einen reduzierten Außendurchmesser aufweist, in welchen Bereich der Radialflansch einer Haltekappe eingreift, die mit einem zylindrischen Kragen auf das Ende des Zylinderteiles aufgesetzt ist, welches ebenfalls einen reduzierten Außendurchmesser besitzt, der eine zusätzliche Durchmesserreduzierung in Form einer Umfangsnut aufweist, in welche der zylindrische Kragen der Haltekappe an wenigstens einigen Umfangsstellen formschlüssig eingreift und wobei die Haltekappe an wenigstens einer Umfangsstelle einen den Außendurchmesser des Zylinderteiles radial überragenden Vorsprung aufweist.

Derartige bekannte Innenelemente werden in vorbereitete Bohrungen z.B. von Kipphebeln oder Tassenstößeln eingesetzt, mit welchen sie zusammenarbeiten. Um zu vermeiden, daß die Innenelemente aus den Bohrungen, in welche sie eingesetzt sind, herausrutschen können, bevor das gesamte Ventilspielausgleichselement endgültig eingebaut ist, greift der den Außendurchmesser des Zylinderteiles radial überragende Vorsprung in eine Durchmesservergrößerung der Bohrung, in welche das Innenelement eingesetzt wird ein. Eine solche Durchmesservergrößerung muß dazu nicht gesondert hergestellt werden, denn sie ist aus Bearbeitungsgründen am Ende der Bohrung als Auslauf für das Bearbeitungswerkzeug sowieso vorgesehen.

Beim Befestigen der Haltekappe am offenen Ende des Zylinderteiles muß deren zylindrischer Kragen an einigen Umfangsstellen mittels radial wirkender Prägewerkzeuge in die Umfangsnut eingeformt werden. Dazu bedarf es bei den bekannten Ausführungen der Haltekappe eines besonderen Ausrichtvorganges, um zu vermeiden, daß die Prägewerkzeuge an den Stellen angreifen, an denen die radialen Vorsprünge vorgesehen sind, die den Außendurchmesser des Zylinderteiles überragen. Nur auf diese Weise kann verhindert werden, daß bei diesem Prägevorgang diese Vorsprünge beschädigt oder gänzlich unwirksam gemacht werden.

Der Erfindung liegt die Aufgabe zugrunde, eine Ausführung vorzuschlagen, bei der die Fixierung der Haltekappe am Zylinderteil in einfacher Weise erfolgen kann, ohne daß es eines vorhergehenden Ausrichtvorganges bedarf.

Dieses Ziel erreicht die Erfindung dadurch, daß der Kragen der Haltekappe im Ausgangszustand eine zylindrische Außenkontur aufweist, die den Außendurchmesser des Zylinderteiles nicht überschreitet und daß der Kragen im eingebauten Zustand der Haltekappe an wenigstens zwei über den Umfang verteilten Stellen Eindrückungen aufweist, an denen der Werkstoff der Haltekappe in die Umfangsnut des Zylinderteiles eingeformt ist, wobei der Kragen an den zwischen den Eindrückungen liegenden Umfangsstellen durch diese Einformung eine derartige Durchmesservergrößerung bewirkt, daß er dort den Außendurchmesser des Zylinderteiles überschreitet. Da bei dieser Art der Befestigung der Haltekappe die Haltevorsprünge gleichzeitig mit den Eindrückungen für die Fixierung gebildet werden, ist die Gefahr der Beschädigung der Haltevorsprünge beim Befestigen der Haltekappe von vorneherein ausgeschaltet.

In den Zeichnungen ist ein Ausführungsbeispiel der Erfindung dargestellt. Es zeigen:
Fig. 1 ein in einen Kipphebel eingesetztes erfindungsgemäßes Innenelement,
Fig. 2 einen vergrößerten Teilausschnitt im Bereich der Haltekappe mit einer aufgesetzten Haltekappe im Ausgangszustand und
Fig. 3 denselben Ausschnitt mit der Haltekappe nach ihrer Befestigung am Zylinderteil.

Gemäß Fig. 1 ist in die Bohrung 1 eines Kipphebels 2 ein erfindungsgemäßes Innenelement eingesetzt, welches aus dem Zylinderteil 3 mit seinem geschlossenen Boden 4 und dem darin geführten Kolbenteil 5 besteht. Das Kolbenteil 5 enthält in bekannter Weise ein Rückschlagventil und zwischen Kolben- und Zylinderteil ist in ebenfalls bekannter Weise eine Schraubenfeder angeordnet, die bestrebt ist, die beiden Teile auseinanderzudrücken.

Das Kolbenteil 5 ragt am offenen Ende des Zylinderteiles 3 über dieses hinaus und ist in diesem Bereich auf einen reduzierten Außendurchmesser 6 abgesetzt. Das entsprechende Ende des Zylinderteiles 3 besitzt ebenfalls einen reduzierten Außendurchmesser 7, in dessen Bereich noch zusätzlich eine umlaufende Nut 8 vorgesehen ist. Auf das reduzierte Ende 7 des Zylinderteiles 3 ist eine Haltekappe 9 aufgesetzt, die mit einem radialen Flansch 10 in die Durchmesserverringerung 6 des Kolbenteiles eingreift und damit verhindert, daß das Kolbenteil 5 aus dem Zylinderteil 3 herausrutschen kann. Aus dem zylindrischen Kragen der Haltekappe 9, welcher zu deren Halterung in die Nut 8 eingeformt ist, sind an einigen Umfangsstellen Vorsprünge 11 herausgeformt, die den Außendurchmesser des Zylinderteiles 3 überragen und dabei in die Durchmesservergrößerung 12 am Ende der Bohrung 1 des Kipphebels 2 eingreifen. Diese Vorsprünge 11 verhindern ein Herausrutschen des gesamten Innenelementes aus der Bohrung 1.

Der in Fig. 2 dargestellte vergrößerte Ausschnitt läßt erkennen, wie die Haltekappe 9 im Ausgangszustand beschaffen ist. Sie weist den radialen Flansch 10 auf, der an seinem Außendurchmesser in den zylindrischen Kragen 13 übergeht. Dieser Kragen 13 weist eine Außenkontur auf, die innerhalb des Außendurchmessers des Zylinderteiles 3 liegt, diesen jedoch nur wenig unterschreitet.

Fig. 3 läßt erkennen, wie die Haltekappe 9 am Zylinderteil 3 befestigt ist. Hierzu wird der zylindrische Kragen 13 durch nicht dargestellte Prägewerkzeuge so radial nach innen verformt, daß er formschlüssig in die Umfangsnut 8 des Zylinderteiles 3 eingreift. Bei dieser Verformung erfahren die zwischen diesen eingedrückten Bereichen liegenden Umfangsbereiche des Kragens 13 eine Durchmesservergrößerung derart, daß dort die radial über den Außendurchmesser des Zylinderteiles 3 vorstehenden Haltevorsprünge 11 gebildet werden.

Zur Klarstellung sei noch erwähnt, daß das Aufsetzen der Haltekappe 9 und ihre Befestigung am Zylinderteil 3 selbstverständlich erfolgen muß, bevor das Innenelement in die Bohrung 1 des Kipphebels 2 eingesetzt ist. In Fig. 2 ist das Innenelement nur deshalb so dargestellt, als wäre es in diesem Stadium bereits in die Bohrung 1 eingesetzt, um erkennen zu lassen, wie die Vorsprünge 11 mit der Durchmesservergrößerung 12 der Bohrung 1 zusammenwirken.

## Patentansprüche

Innenelement für ein hydraulisches Ventilspielausgleichselement für Verbrennungsmotoren, welches Innenelement aus einem einseitig geschlossenen Zylinderteil (3) und einem darin längsverschieblich geführten Kolbenteil (5) besteht, welches am offenen Ende des Zylinderteiles (3) über dieses hinausragt und in diesem Bereich einen reduzierten Außendurchmesser (6) aufweist, in welchen Bereich der Radialflansch (10) eine Haltekappe (9) eingreift, die mit einem zylindrischen Kragen (13) auf des Ende des Zylinderteiles (3) aufgesetzt ist, welches ebenfalls einen reduzierten Außendurchmesser (7) besitzt, der eine zusätzliche Durchmesserreduzierung in Form einer Umfangsnut (8) aufweist, in welche der zylindrische Kragen (13) der Haltekappe (9) an wenigstens einigen Umfangsstellen formschlüssig eingreift und wobei die Haltekappe (9) an wenigstens einer Umfangsstelle einen den Außendurchmesser des Zylinderteiles (3) radial überragenden Vorsprung (11) aufweist, dadurch gekennzeichnet, daß der Kragen (13) der Haltekappe (9) im Ausgangszustand eine zylindrische Außenkontur aufweist, die den Außendurchmesser des Zylinderteiles (3) nicht überschreitet und daß der Kragen (13) im eingebauten Zustand der Haltekappe (9) an wenigstens zwei über den Umfang verteilten Stellen Eindrückungen aufweist, an denen der Werkstoff der Haltekappe (9) in die Umfangsnut (8) des Zylinderteiles (3) eingeformt ist, wodurch der Kragen (13) an den zwischen den Eindrückungen liegenden Umfangsstellen, durch diese Einformung eine derartige Durchmesservergrößerung bewirkt, daß er dort den Außendurchmesser des Zylinderteiles (3) überschreitet.

## Claims

Inner element for a hydraulic valve clearance compensation element for internal combustion engines, which inner element consists of a cylindrical part (3) closed on one side and a piston part (5) guided in it, so that it can move longitudinally, which on the open end of the cylindrical part (3) protrudes beyond this and has a reduced outer diameter (6) in this area, into which area the radial flange (10) of a retaining cap (9) engages which is fitted with a cylindrical collar (13) on the end of the cylindrical part (3) which also has a reduced outer diameter (7) that has an additionally reduced diameter in the form of a peripheral groove (8) into which the cylindrical collar (13) of the retaining cap (9) engages in a form-locking way at at least some places on the periphery and where the retaining cap (9) at at least one place on the periphery has a projection (11) protruding radially beyond the outer diameter of the cylindrical part (3), characterized in that the collar (13) of the retaining cap (9) in the initial condition has a cylindrical outer contour which does not exceed the outer diameter of the cylindrical part (3) and in that the collar (13) when the retaining cap (9) is fitted has indentations at at least two places distributed over the periphery where the material of the retaining cap (9) is swaged into the peripheral groove (8) of the cylindrical part (3), whereby the collar (13) at the places on the periphery lying between the indentations through this swaging brings about such an increase in diameter that it there exceeds the outer diameter of the cylindrical part (3).

## Revendications

Elément interne pour un élément hydraulique de compensation de jeu pour moteurs à combustion interne, lequel élément interne comprend une section de cylindre (3) fermée d'un côté et une section de piston (5) qui y coulisse longitudinalement, qui dépasse de la section de cylindre (3) à son extrémité ouverte et présente, dans cette zone, un diamètre extérieur réduit (6), zone dans laquelle s'engage la bride radiale (10) d'un capuchon de retenue (9) qui est posé par un collet cylindrique (13) sur l'extrémité de la section de cylindre (3), qui présente également un diamètre extérieur réduit (7) qui présente une réduction de diamètre supplémentaire sous la forme d'une rainure périphérique (8) dans laquelle s'engage avec concordance de forme le collet cylindrique (13) du capuchon de retenue (9) en au moins quelques points de la périphérie, et le capuchon de retenue (9) comportant en au moins un point de la périphérie une saillie (11) dépassant radialement de la circonférence extérieure de la section de cylindre (3), caractérisé en ce que le collet (13) du capuchon de retenue (9) présente, à l'état initial, un contour extérieur cylindrique qui ne dépasse pas de la circonférence extérieure de la section de cylindre (3), et en ce que le collet (13) présente, dans l'état monté du capuchon de retenue (9), en au moins deux points répartis sur la périphérie, des renfoncements sur lesquels la matière du capuchon de retenue (9) est formée à l'intérieur de la rainure périphérique (8) de la section de cylindre (3), le collet (13) produisant aux endroits de la périphérie situés entre les renfoncements, par cette formation intérieure, une augmentation de diamètre telle qu'il y dépasse le diamètre extérieur de la section de cylindre (3).
